# EUROPÄISCHE PATENTSCHRIFT

(11) **EP 2 212 458 B1**
(45) Veröffentlichungstag und Bekanntmachung des Hinweises auf die Patenterteilung: **08.08.2012**
(21) Anmeldenummer: 08758385.2
(22) Anmeldetag: 05.05.2008
(51) Int. Cl.: D05B 19/00, D05B 69/30

(54) **NÄHMASCHINE MIT EINER SCHALTEREINRICHTUNG**
SEWING MACHINE WITH A SWITCHING DEVICE
MACHINE À COUDRE À DISPOSITIF COMMUTATEUR

(30) Priorität: 08.05.2007 DE 102007022049
(43) Veröffentlichungstag der Anmeldung: 04.08.2010
(73) Patentinhaber: PFAFF Industrie Maschinen AG, 67655 Kaiserslautern (DE)
(72) Erfinder: WEIMANN, Mark-Arno, 67688 Mackenbach (DE); ULLMERT, Horst, 66877 Miesenbach (DE)
(74) Vertreter: Klein, Friedrich Jürgen
(86) Internationale Anmeldenummer: PCT/EP2008/003592
(87) Internationale Veröffentlichungsnummer: WO 2008/135264

(56) Entgegenhaltungen:
- EP-A- 1 602 763
- DE-A1- 3 021 450
- DE-A1- 3 304 041
- GB-A- 2 123 176

## Beschreibung

Die Erfindung betrifft eine Nähmaschine mit einer Schaltereinrichtung, die mehrere nähbereichsnah angeordnete betätigbare Funktionstasten aufweist, mittels denen Funktionen der Nähmaschine aktivierbar und/oder deaktivierbar sind, wobei ein bezüglich seiner aktivierbaren und/oder deaktivierbaren Funktion variables Betätigungselement vorgesehenen ist, dem zumindest eine Maschinenfunktion der Funktionstasten zuordenbar ist.

An Nähmaschinen kann es erforderlich bzw. vorteilhaft sein, bestimmte Funktionen der Nähmaschine möglichst schnell ein oder auszuschalten. Bei solchen Funktionen kann es sich beispielsweise um "Nadel hoch", "Kantenschneider ein/aus" oder "Einzelstich" sowie andere Funktionen handeln, die der Bedienperson der Nähmaschine möglichst schnell zugänglich sein soll. Selbstverständlich kann dies auch für andere Maschinenfunktionen gelten. Das übliche Bedienfeld einer Nähmaschine, mit dem in der Regel eine sehr große Anzahl an Bedien- und Einstellvorgängen über die Maschinensteuerung vorgenommen werden kann erscheint hierzu weniger geeignet. Ein solches Bedienfeld ist üblicherweise mit Abstand vom Nähbereich, also nicht in jenem Bereich, in dem am Nähgut die Nahtbildung stattfindet, angeordnet. Zudem ist das Bedienfeld oftmals aufgrund einer Vielzahl von möglichen Einstellungen unübersichtlich und zur schnellen Bedienung während des Nähvorgangs weniger geeignet.

Es sind daher bereits Lösungen bekannt, bei denen eine Gruppe von betätigbaren Funktionselementen an der Nähmaschinen angeordnet sind, mit denen vorbestimmte Funktionen der Nähmaschine aktivierbar und deaktivierbar sind. Eine solche Lösung ist bereits aus der DE 10 2004 057 332 A1 bekannt. Hier können Funktionen der Maschine auf ein von den Funktionselementen abgesetztes, in seiner Funktion variables, einzelnes Betätigungselement im Nähbereich gelegt werden. Das auch als Sondertaste bezeichenbare Betätigungselement, auf das die Funktionen der Funktionselemente legbar sind, ist auf einem gemeinsamen mechanischen Träger mit den Funktionselementen angeordnet. Der mechanische Träger ist wiederum am Gehäusearm der Nähmaschine befestigt. Um die hierbei aktivier- oder deaktivierbaren Funktionen auf eine Sondertaste zu legen muß neben den genannten mechanischen Elementen auch das variable Betätigungselement betätigt werden, das als ein um eine Drehachse schwenkbarer mechanischer Hebel ausgebildet ist. Zudem müssen Madenschrauben, Steckbolzen oder andere steck- bzw. drehbetätigbare mechanische Elemente in eine bestimmte Stellung gebracht werden. In seiner betätigten Position schließt der Hebel dabei aufgrund seiner Schwenkbewegung dann einen elektrischen Kontakt, wodurch ein Stromkreis geschlossen wird, was von der Maschinensteuerung als ein Betätigen des variablen Betätigungselements wahrgenommen werden kann.

An der Lösung aus der DE 10 2004 057 332 A1 kann jedoch die nicht vorhandene Flexibilität bei der Anordnung des variablen Betätigungselements in einer bedienoptimalen Position als nachteilig gesehen werden. Zudem erscheint die Handhabung der vorbekannten Schaltereinrichtung während des Einsatzes der Nähmaschine, die jeweils eine Steck- oder Drehbetätigung von Schrauben erfordert, unter ergonomischen Gesichtspunkten als ebenfalls nicht optimal. Schließlich erfordert die Montage der Schaltereinrichtung einen vergleichsweise hohen Aufwand, da ein Hebelschalter sowie eine große Anzahl von zur Maschinensteuerung führenden Leitungen zu montieren sind.

Ferner ist aus der DE 30 21 450 A1 eine Nähmaschine bekannt, bei der durch Niederdrücken einer Einstellscheibe eine Fadenspannung eingestellt werden kann. Durch Drehen der Einstellscheibe kann die Oberfadenspannung unabhängig von einem durch Stichwahltasten gewählten Muster eingestellt werden. Durch nachfolgendes Betätigen einer der Stichwahltasten kann die an der einen Einstellscheibe vorgewählte Fadenspannung für das der jeweiligen Stichwahltaste zugeordnete Stichmuster eingestellt werden.

Bei der DE 33 04 041 A1 soll mit einer möglichst geringen Anzahl von Musterauswahlschaltern einer Nähmaschine durch Auswahlvorgänge eine große Zahl von unterschiedlichen Stichmustern genäht werden können. Zur Lösung dieser Aufgabe können bei der DE 33 04 041 A1 mit einem einzigen Schiebeschalter, der in drei Positionen gestellt werden kann, auf einem Musteranzeigeteil wahlweise verschiedene Musterkennzeichnungen dargestellt und andere ausgeblendet werden, wobei die sichtbaren mit einer von mehreren Musterwahltasten ausgewählt werden können. Je nach Stellung des einen Schiebeschalters können aufgrund daraus resultierender unterschiedlicher mechanischer Verbindungen von Schaltelementen den Musterwahltasten verschiedene Nähmuster zugeordnet werden. Die auf diese Weise ausgewählten Nähmuster werden dann von der Nähmaschine genäht.

Der Erfindung liegt deshalb die Aufgabe zugrunde, bei einer Nähmaschine mit einer Schaltereinrichtung der eingangs genannten Art eine Möglichkeit zu schaffen, durch die eine einfachere Handhabung beim Einsatz der Schaltereinrichtung möglich wird. Vorzugsweise soll durch eine verbesserte Schaltereinrichtung auch eine schnellere Bedienung der Nähmaschine möglich werden. Gemäß einem weiteren Aspekt soll sich auch eine größere Variabilität für die bedienoptimale Anordnung des bezüglich seiner Funktionen variablen Betätigungselements ergeben.

Diese Aufgabe wird bei einer Nähmaschine der eingangs genannten Art erfindungsgemäß dadurch gelöst, daß zwischen den Funktionstasten und dem zumindest einen Betätigungselement ein Mittel zur Aufnahme von Programmlogik angeordnet ist, das sowohl zur Kommunikation mit dem Betätigungselement als auch mit den Funktionstasten vorgesehen ist und das mittels Programmlogik und in Abhängigkeit von Betätigungsvorgängen der Funktionstasten dem zumindest einen Betätigungselement eine oder mehrere Maschinenfunktionen zuordnet. Durch die Programmlogik können in vorteilhafter Weise handbetätigte Elemente wie beispielsweise Steckbolzen und Madenschrauben vermieden werden, durch die elektrische Kontakte geschlossen werden sollen.

Es ist deshalb bevorzugt, wenn das zumindest eine Betätigungselement frei von mechanischen Kontaktschaltern oder sonstigen Steck- oder Drehbetätigungselementen ausschließlich über Mittel zur elektronischen Datenkommunikation mit Funktionen der Funktionstasten belegbar ist. Unter Mittel zur Datenkommunikation kann sowohl eine kabelgebundene als auch eine kabellose Datenkommunikation verstanden werden, beispielsweise verschiedenste Funktechniken oder auch eine Datenübertragung unter Verwendung von optischen Mitteln. Eine besonders vorteilhafte Flexibilität bei der bedienoptimalen Anordnung des zumindest einen funktional variablen Betätigungselements ergibt sich insbesondere dann, wenn zumindest eine überwiegende Anzahl der Funktionstasten auf einem Träger, insbesondere auf einer ersten Platine, als Funktionstastenfeld zusammengefaßt sind und das zumindest eine Betätigungselement auf einem anderen Träger - insbesondere einer zweiten Platine - als dem Träger des Tastenfelds angeordnet ist. Dieser Aspekt der körperlichen Aufteilung des zumindest einen Betätigungselements und der Funktionstasten kann auch selbständige Bedeutung haben.

Anders als bei der DE 10 2004 057 332 A1 ist erfindungsgemäß auf dem Kommunikationsweg von Funktionstasten zum zumindest einen Betätigungselement bzw. in umgekehrter Richtung kein mechanisches Schließen eines Stromkreises mittels eines Hebels oder mittels einem manuellen Verdrehen von Madenschrauben erforderlich. Erfindungsgemäß kann die Zuordnung von Maschinenfunktionen auf zumindest ein variables Betätigungselement mittels Funktionstasten unter Zuhilfenahme von hard- und/oder softwaremäßig in der Schaltereinrichtung auf dem Kommunikationsweg zwischen den Funktionstasten und dem Betätigungselement implementierter Programmlogik erfolgen.

Eine solche Programmlogik, d.h. eine vorbestimmte bzw. vorbestimmbare Funktionszuordnung und vorzugsweise Visualisierung von elektrischen Signalen kann beispielsweise in einem integrierten Schaltkreis, insbesondere in einem Mikrocontroller, enthalten sein, der in Bezug auf den Kommunikationsweg zwischen den Funktionstasten und dem zumindest einen Betätigungselement angeordnet ist. Es ist hierbei besonders vorteilhaft, wenn der integrierte Schaltkreis programmierbar ist, wie dies mit Mikrocontrollern auf einfache Weise erreichbar ist. Dies ermöglicht aufgrund einer Neu- oder Umprogrammierung jederzeit eine Veränderung von den den Funktionstasten zugeordneten Maschinenfunktionen, Ausführungsreihenfolgen von Maschinenfolgen, Einschaltanweisungen von optischen Anzeigemitteln und/oder andere Reaktionen vorzunehmen.

Es ist bevorzugt, wenn zumindest eine oder mehrere der den Funktionstasten zugeordneten Funktionen, vorzugsweise sämtliche ihrer Funktionen, trotz einer (vorübergehenden) Zuordnung von zumindest einer dieser Funktionen auch auf das zumindest eine Betätigungselement, bzw. die zumindest eine Sondertaste, weiterhin durch Betätigung der Funktionstasten auslösbar sind. Dies bedeutet, daß in solchen bevorzugten Ausführungsformen durch Betätigen der entsprechenden Funktionstaste entweder die entsprechende Maschinenfunktion ein- und/oder ausschaltbar ist. Damit bleiben insbesondere für solche Fälle, in denen auf das Betätigungselement Funktionen von mehreren Funktionstasten gelegt werden, diese Funktionen auch separat aktivierbar bzw. deaktivierbar.

In einer bevorzugten Ausführungsform der Erfindung sind somit sowohl die Funktionstasten als auch das bezüglich seiner Funktion variable Betätigungselement an einen Mikrocontroller angeschlossen, der Signale der Funktionstasten und des Betätigungselements interpretiert und darauf basierend Vorgänge auslöst, beispielsweise die Zuordnung oder Wegnahme von Maschinenfunktionen zu oder von den Funktionselementen und/oder dem Betätigungselement, was auch als Programmierung bezeichnet werden kann. Zudem kann vorgesehen sein, daß der Mikrocontroller hierauf basierend Anzeigeelemente, wie beispielsweise Leuchtdioden (LED) ein oder ausschaltet, um beispielsweise eine bestimmte Programmierung und/oder Aktivierung oder Deaktivierung von Maschinenfunktionen zu signalisieren. Ein besonders geringer Montageaufwand ergibt sich hierbei, wenn der Mikrocontroller und die Funktionstasten auf einem gemeinsamen Träger, insbesondere einer Platine angeordnet sind.

Sowohl die Geschwindigkeit, mit der erzeugte Datenmengen verarbeitet werden können, als auch die Montagesituation läßt sich weiter verbessern, wenn der Mikrocontroller als von einem Haupt-Controller der Nähmaschine gesondertes elektronisches Bauteil ausgebildet ist und/oder über eine mehradrige Busleitung mit der Maschinensteuerung kommuniziert. Hierdurch lässt sich insbesondere der Verkabelungsaufwand reduzieren und der Haupt-Controller der Nähmaschine entlasten. Zudem ist hierdurch die Integration von intelligenten und autarken Funktionskomponenten einfacher möglich.

Weitere bevorzugte Ausgestaltungen der Erfindung ergeben sich aus den Ansprüchen, der Beschreibung und der Zeichnung.

Die Erfindung wird anhand von in den Figuren rein schematisch dargestellten Ausführungsbeispielen näher erläutert, es zeigen:
- Fig. 1: eine Nähmaschine mit einer erfindungsgemäßen Schaltereinrichtung zur Aktivierung oder Deaktivierung von Maschinenfunktionen;
- Fig. 2: eine mögliche Schaltungsanordnung für die Schaltereinrichtung aus Fig. 1.

In Fig. 1 ist in einer stark schematisierten Weise ein Beispiel für eine Nähmaschine dargestellt, deren Gehäuse 1 eine untere gehäuseförmige sogenannte Grundplatte 2 aufweist, von der aus sich ein Ständer 3 im wesentlichen senkrecht nach oben erstreckt. An einem oberen Ende des Ständers schließt sich ein Arm 4 an, der in etwa parallel zur Grundplatte 2 verläuft.

Die Nähmaschine weist eine im Arm 4 gelagerte Armwelle auf, die ebenso wie die nachfolgend genannten weiteren grundsätzlichen Bestandteile der Nähmaschine in Fig. 1 nur teilweise dargestellt sind. Die Armwelle treibt eine oszillierend auf und ab bewegbare Nadelstange 5 an, deren Nadelhalter eine Nähnadel zur Aufnahme eines Oberfadens aufnehmen kann. In der Grundplatte 2 ist ein Fadengreifer 6 angeordnet, dessen rotative Bewegung mit der oszillierenden Bewegung des Nadelhalters 5 synchronisiert ist. Ein Unterfaden befindet sich auf einer Spule, die in einer Kapsel angeordnet ist. Der Greifer 6 führt hierbei den Oberfaden um die Kapsel. Üblicherweise werden der Nadelhalter 5 und der Greifer 6 von einem gemeinsamen Antrieb, nämlich einem nicht näher dargestellten Servo-Elektromotor angetrieben. Die Nähmaschine kann vorzugsweise ein nicht näher dargestelltes, vom Gehäuse abgesetztes, Bedienfeld aufweisen, das als Schnittstelle zur Maschinensteuerung vorgesehen ist.

An der Vorderseite des Maschinengehäuses ist im Bereich des Arms und der Nadelstange eine erste Platine 8 angeordnet, auf der insgesamt sieben Tasten S2 bis S8 in einer Reihe nebeneinander angeordnet sind. Zudem befindet sich in jeder Taste S2 bis S7 eine gelbe LED 9a-9f sowie oberhalb jeder Taste S2 bis S7 eine weitere grüne LED 10a-10f auf der Platine. Jede Taste S2 bis S8 ist an einen Eingang eines lediglich in Fig. 2 dargestellten Mikrocontrollers 12 angeschlossen. Der Mikrocontroller 12 ist wiederum im Ausführungsbeispiel über ein 4-adriges Bus-System 13 mit einer nicht näher dargestellten Maschinensteuerung (beispielsweise vom Typ P 74 ED) der Nähmaschine angeschlossen. Auch die gelben LED's 9a-f der Tasten liegen ebenso an einem Ausgang des Mikrocontrollers an, wie die grünen LED's 10a-f sowie eine rote LED 10g. Letztgenannte ist der Funkionstaste S8 zugeordnet.

Die Tasten S1 bis S8 sind als handelsübliche Drucktasten, beispielsweise des Typs 3006 xxx wie sie vom Unternehmen Marquardt, D-78604 Rietheim-Weilheim, angeboten werden, ausgebildet und können bei Betätigung folgende Maschinenfunktionen aktivieren:
S2: Transportumstellung des Stofftransports von Hand
S3:
   1 Nadel hoch ohne Schneiden
   2 Nadelpositionswechsel
   3 Einzelstich
   4 Einzelstich rückwärts
   5 schrittweise Anfahren einer Nadelposition vorwärts
S4: Hubverstellung
S5:
   1 Riegelinvertierung ( einmalig folgenden Riegel invertieren )
   2 Riegelunterdrückung
   3 schrittweise Anfahren einer Nadelposition rückwärts
   4 Kantenschneider ein/aus
S6: Zweite Stichlänge Unter- bzw. Haupttransport
S7: Fadenspannung ein/aus ( bei hohem Hub ist Ausgang auch ein )
S8: Presserfuß und Nadel hoch, Antrieb gesperrt

Zwei der sieben Funktionstasten S3, S5 des Tastenfelds sind mit mehreren Funktionen wahlweise belegbar. Die Standardbelegung kann durch ein auf der Taste abgebildetes Symbol gekennzeichnet sein. Weitere oder andere Funktionen sind für diese Tasten über Parameter programmierbar und im Mikrocontroller 12 abspeicherbar.

Ein nachfolgend als Sondertaste S1 bezeichnetes und in seiner Funktion variables Betätigungselement ist auf einer zweiten Platine 15 angeordnet, die im Ausführungsbeispiel am Arm 4 des Gehäuses der Nähmaschine, in unmittelbarer Nähe zur Nähstange befestigt ist. Die Sondertaste S1 befindet sich somit in unmittelbarer Nähe zum Nähbereich und ist deshalb besonders bedienfreundlich angeordnet. Sie könnte jedoch sich in vorteilhafter Weise auch an einer anderen Stelle befinden, zu der der Maschinenbenutzer während der Ausführung von Näharbeiten problemlos Zugang hat. Um zu ermöglichen, daß eine Bedienperson die Sondertaste S1 an der für sie als besonders bedienfreundlich angenommenen Position anbringen kann, kann in einer besonders vorteilhaften Ausführungsform der Erfindung die zweite Platine an ihrer Rückseite mit einem Magneten versehen sein. Hierdurch läßt sich die Sondertaste S1 an einer beliebigen Stelle des metallischen Gehäuses lösbar aber dennoch positionssicher befestigen. Anstelle eines Magneten kann auch jede andere lösbare Befestigungsart vorgesehen sein. Ebenso ist denkbar, daß die Sondertaste S1 als fuß- oder kniebetätigbare Taste ausgebildet ist.

In der in Fig. 2 gezeigten Ausführungsform ist die Sondertaste S1 über eine Datenleitung 16 an einen der Eingänge des Mikrocontrollers angeschlossen. Zudem führen weitere Datenleitungen 17, 18 vom Mikrocontroller 12 zu einer gelben LED 19 sowie zu einer roten LED 20 der zweiten Platine 15. Die gelbe LED 19 kann hierbei oberhalb der Sondertaste S1 und die rote LED 20 wieder oberhalb der gelben LED 19 auf der zweiten Platine angeordnet sein.

Über die Busleitung steht der Mikrocontroller 12 des gesamten Tastenfelds (Funktionstasten S2 bis S8 sowie Sondertaste S1) mit einem nicht dargestellten Controller der Maschinensteuerung in Verbindung. Über die Busleitung 13 werden Kommandos von der Maschinensteuerung zum Tastenfeld S1 bis S8 geschickt, die vom Tastenfeld entsprechend beantwortet werden. Die Maschinensteuerung übernimmt für die Kommunikation die Rolle eines Masters, das Tastenfeld die Rolle eines Slaves. Dies bedeutet, das Tastenfeld darf nur auf Anforderungen der Maschinensteuerung antworten, aber keine eigene Kommunikation aufbauen.

Die Maschinensteuerung fragt zyklisch das Tastenfeld nach dem Zustand der Tasten S1 bis S8 ab. Der Mikrocontroller des Tastenfelds registriert jeden Tastendruck und speichert ihn, bis die Steuerung die Information abruft. Die Steuerung entscheidet je nach Tastenfunktion, ob die entsprechende LED in oder über der Taste ein-/ausgeschaltet werden muß und überträgt diese Information zum Tastenfeld. Das Tastenfeld bestätigt den Empfang einer solchen Information.

Sechs der sieben Funktionen der Funktionstasten S2 bis S8 können auf die Sondertaste S1 programmiert werden. Durch Schalten bzw. Betätigen dieser Sondertaste S1 wird die jeweils programmierte Funktion ausgewählt und ausgelöst. Die Programmierung erfolgt durch gleichzeitiges Drücken der Sondertaste S1 und der entsprechenden Funktionstaste S2 bis S7 für mehr als drei Sekunden. So ist es auch möglich, mehrere Funktionen gleichzeitig auf die Sondertaste S1 zu programmieren. Lediglich die Funktion der Funktionstaste S8 läßt sich im Ausführungsbeispiel nicht auf die Sondertaste S1 legen. Selbstverständlich kann in anderen Ausführungsbeispielen der Programmiermodus auch auf andere Weise aktiviert werden, als durch Drücken der Tasten während eines bestimmten Zeitintervalls.

Die Kennzeichnung, ob eine Programmierung einer Funktion auf die Sondertaste S1 erfolgt ist, wird durch ein Aufleuchten der jeweiligen gelben LED 9a-f der entsprechenden Funktionstaste signalisiert. Leuchtet diese LED, so wird mit Betätigen der Sondertaste S1 die Funktion der Funktionstaste ausgelöst. Der Zustand der Funktion selbst, also ob die Funktion gerade ausgeführt wird oder nicht, wird mit der grünen LED oberhalb der zu dieser Funktion gehörenden Funktionstaste S2 bis S7 gekennzeichnet.

Die Taste S8 besitzt eine Sperrfunktion für den Antrieb, deshalb ist sie mit einer roten LED zur Funktionskennzeichnung versehen. Diese Taste S8 ist nicht auf die Sondertaste S1 programmierbar und besitzt auch keine interne LED.

Die gelbe LED 19 oberhalb der Sondertaste S1 hat eine Warnfunktion für eine Unterfaden-Überwachung der Nähmaschine, die rote LED 20 signalisiert einen niedrigen Flüssigkeitsstand im Ölbehälter, in dem Schmieröl zur Schmierung von mechanischen Bauteilen einer Antriebseinrichtung der Nähmaschine vorgesehen ist. Befehle eine oder beide dieser LED's ein oder auszuschalten erhält der Mikrocontroller 12 von der Maschinensteuerung.

### Bezugszeichenliste

- 1: Gehäuse
- 2: Grundplatte
- 3: Ständer
- 4: Arm
- 5: Nadelstange
- 6: Greifer
- 8: Platine
- 9a-f: gelbe LED
- 10a-f: grüne LED
- 10g: rote LED
- 12: Mikrocontroller
- 13: Bus
- 15: Platine
- 16: Datenleitung
- 17: Datenleitung
- 18: Datenleitung
- 19: gelbe LED
- 20: rote LED

## Patentansprüche

1. Nähmaschine mit einer Schaltereinrichtung, die mehrere betätigbare Funktionstasten (S2-S7) aufweist, mittels denen Maschinenfunktionen der Nähmaschine aktivierbar und/oder deaktivierbar sind, wobei ein bezüglich seiner aktivierbaren und/oder deaktivierbaren Funktion variables Betätigungselement (S1) vorgesehenen ist, auf das zumindest eine Funktion der Funktionstasten (S2-S7) legbar und wegnehmbar ist,
**dadurch gekennzeichnet, daß**
zwischen den Funktionstasten (S2-S7) und dem zumindest einen Betätigungselement (S1) ein Mittel zur Aufnahme von Programmlogik angeordnet ist, das sowohl zur Kommunikation mit dem Betätigungselement (S1) als auch mit den Funktionstasten (S2-S7) vorgesehen ist und das mittels Programmlogik und in Abhängigkeit von Betätigungsvorgängen der Funktionstasten (S2-S7) dem zumindest einen Betätigungselement eine oder mehrere Maschinenfunktionen der Funktionstasten (S2-S7) variabel zuordnet.

2. Nähmaschine nach Anspruch 1, **dadurch gekennzeichnet, daß** das zumindest eine Betätigungselement (S1) - bis auf Tastbetätigungen der Funktionstasten (S2-S7) und/oder des Betätigungselements (S1) - frei von elektrischen Kontaktschließelementen und ausschließlich über Mittel zur Datenkommunikation mit Funktionen der Funktionstasten (S2-S7) belegbar ist.

3. Nähmaschine nach Anspruch 1 oder 2, **gekennzeichnet durch** einen integrierten Schaltkreis der Schaltereinrichtung, der in der Schaltungsanordnung der Schaltereinrichtung zwischen den Funktionstasten (S2-S7) und dem zumindest einen variablen Betätigungselement (S1) angeordnet ist und Programmlogik enthält oder zumindest zur Aufnahme von Programmlogik vorgesehen ist.

4. Nähmaschine nach Anspruch 3, **dadurch gekennzeichnet, daß** der integrierte Schaltkreis programmierbar ist.

5. Nähmaschine nach Anspruch 3 oder 4, **dadurch gekennzeichnet, daß** mittels einem Mikrocontroller Betätigungszustände des variablen Betätigungselements (S1) und der Funktionstasten (S2-S7) erfaßbar sind und diesen Betätigungszuständen entsprechende Maschinenfunktionen dem zumindest einen variablen Betätigungselement (S1) zuordenbar sind, so daß bei einer nachfolgenden Betätigung des Betätigungselements (S1) zumindest eine den vorausgegangenen Betätigungszuständen der Funktionstasten entsprechende Maschinenfunktion mittels dem Betätigungselement aktivierbar ist.

6. Nähmaschine nach zumindest einem der vorhergehenden Ansprüche, **dadurch gekennzeichnet, daß** zur Aktivierung der dem zumindest einen funktional variablen Betätigungselement (S1) zugeordneten mindestens einen Maschinenfunktion ein Signalfluß vom Betätigungselement (S1) zum Programmlogikmittel und von diesem zu einer Steuerung der Nähmaschine stattfindet.

7. Nähmaschine nach dem Oberbegriff von Patentanspruch 1, **dadurch gekennzeichnet, daß** zumindest eine überwiegende Anzahl der Funktionstasten (S2-S7) auf einem Träger, insbesondere einer ersten Platine (8), als Tastenfeld zusammengefaßt sind und das zumindest eine Betätigungselement (S1) auf einem anderen Träger, insbesondere einer zweiten Platine (15), als dem Träger des Tastenfelds angeordnet ist.

8. Nähmaschine nach zumindest einem der vorhergehenden Ansprüche, **gekennzeichnet durch** optische Anzeigeelemente, die insbesondere vom Programmlogikmittel entsprechend den Schaltzuständen der Funktionstasten (S2-S7) ein- und ausschaltbar sind.

9. Nähmaschine nach zumindest einem der vorhergehenden Ansprüche, **dadurch gekennzeichnet, daß** das Programmlogikmittel über eine mehradrige Busleitung mit einer Steuerung der Nähmaschine in Verbindung steht.

## Claims

1. Sewing machine having a switch device which has a plurality of operable function keys (S2-S7) by means of which machine functions of the sewing machine can be activated and/or deactivated, with an operating element (S1) being provided, it being possible for a function of the said operating element, which function can be activated and/or deactivated, to be varied and it being possible for at least one function of the function keys (S2-S7) to be added to and removed from the said operating element,
**characterized in that**
a means for accommodating a program logic system is arranged between the function keys (S2-S7) and the at least one operating element (S1), said program logic system being intended to communicate both with the operating element (S1) and with the function keys (S2-S7) and variably assigning one or more machine functions of the function keys (S2-S7) to the at least one operating element by means of the program logic system and as a function of operating processes of the function keys (S2-S7).

2. Sewing machine according to Claim 1, **characterized in that** the at least one operating element (S1) - apart from key operations of the function keys (S2-S7) and/or of the operating element (S1) - can be occupied with functions of the function keys (S2-S7) without electrical contact-closing elements and solely using means for data communication.

3. Sewing machine according to Claim 1 or 2, **characterized by** an integrated circuit of the switch device, which integrated circuit is arranged in the circuit arrangement of the switch device between the function keys (S2-S7) and the at least one variable operating element (S1) and contains a program logic system or is intended at least to accommodate a program logic system.

4. Sewing machine according to Claim 3, **characterized in that** the integrated circuit can be programmed.

5. Sewing machine according to Claim 3 or 4, **characterized in that** operating states of the variable operating element (S1) and of the function keys (S2-S7) can be detected by means of a microcontroller and machine functions which correspond to these operating states can be assigned to the at least one variable operating element (S1) so that, in the event of subsequent operation of the operating element (S1), at least one machine function which corresponds to the preceding operating states of the function keys can be activated by means of the operating element.

6. Sewing machine according to at least one of the preceding claims, **characterized in that** a signal flow from the operating element (S1) to the program logic means and from the said program logic means to a controlled of the sewing machine takes place in order to activate the at least one machine function which is associated with the at least one functionally variable operating element (S1).

7. Sewing machine according to the preamble of Patent Claim 1, **characterized in that** at least a predominant number of the function keys (S2-S7) are combined as a key panel on a support, in particular a first printed circuit board (8), and the at least one operating element (S1) is arranged on a support, in particular a second printed circuit board (15), other than the support for the key panel.

8. Sewing machine according to at least one of the preceding claims, **characterized by** optical display elements which can be switched on and switched off, in particular by the program logic means, in accordance with the switching states of the function keys (S2-S7).

9. Sewing machine according to at least one of the preceding claims, **characterized in that** the program logic means is connected to a controlled of the sewing machine by means of a multi-core bus line.

## Revendications

1. Machine à coudre dotée d'un ensemble de commutateurs qui présente plusieurs touches fonctionnelles (S2-S7) aptes à être actionnées et au moyen desquelles des fonctions de la machine à coudre peuvent être activées et/ou désactivées,
un élément d'actionnement (S1) dont le fonctionnement peut être activé et/ou désactivé et sur lequel au moins une fonction des touches de fonction (S2-S7) peut être placée ou enlevée étant prévu, **caractérisée en ce que**
elle présent un moyen de réception d'une logique de programme qui est prévu à la fois pour permettre la communication avec l'élément d'actionnement (S1) et avec les touches de fonction (S2-S7) et qui attribue de manière variable au moyen de la logique de programme et en fonction des opérations d'actionnement des touches de fonction (S2-S7) une ou plusieurs fonctions machine des touches de fonction (S2-S7) à l'élément ou aux éléments d'actionnèrent est disposé entre les touches de fonction (S2-S7) et le ou les éléments d'actionnement (S1).

2. Machine à coudre selon la revendication 1, **caractérisée en ce que** le ou les éléments d'actionnement (S1), à l'exception des actionnements de touches de fonction (S2-S7) et/ou de l'élément d'actionnement (S1) est exempt d'éléments de fermeture de contacts électriques, peuvent être mis en correspondance des fonctions des touches de fonction (S2-S7) exclusivement par l'intermédiaire de moyens de communication de données.

3. Machine à coudre selon les revendications 1 ou 2, **caractérisée par** un circuit intégré de l'ensemble de commutateurs qui est disposé dans le circuit de l'ensemble de commutateurs entre les touches de fonction (S2-S7) et le ou les éléments d'actionnement (S1) modifiable et qui contient une logique de programme ou au moins est prévu pour recevoir une logique de programme.

4. Machine à coudre selon la revendication 3, **caractérisée en ce que** le circuit intégré est programmable.

5. Machine à coudre selon les revendications 3 ou 4, **caractérisée en ce que** les états d'actionnement de l'élément d'actionnement (S1) modifiable et des touches de fonction (S2-S7) peuvent être saisis au moyen d'un microcontrôleur et **en ce que** des fonctions machine qui correspondant à ces états de fonctionnement peuvent être attribuées à l'élément ou aux éléments d'actionnement (S1) modifiables de telle sorte que lors d'un actionnement ultérieur de l'élément d'actionnement (S1), au moins une fonction machine qui correspond aux états d'actionnement précédents des touches de fonction puisse être activée au moyen de l'élément d'actionnement.

6. Machine à coudre selon au moins l'une des revendications précédentes, **caractérisée en ce que** pour activer la ou les fonctions machine associées à l'élément ou aux éléments fonctionnels d'actionnement modifiables (S1), un flux de signaux a lieu entre l'élément d'actionnement (S1) et le moyen à logique de programme et de ce dernier vers une commande de la machine à coudre.

7. Machine à coudre selon le préambule de la revendication 1, **caractérisée en ce qu'**au moins un nombre majoritaire des touches de fonction (S2-S7) est rassemblé sous la forme d'un clavier sur un support, en particulier une première carte (8), et **en ce que** le ou les éléments d'actionnement (S1) sont disposés sur un support autre que le support du clavier, en particulier une deuxième carte (15).

8. Machine à coudre selon au moins l'une des revendications précédentes, **caractérisée par** des éléments d'affichage optique qui peuvent être branchés et débranchés en particulier par le moyen à logique de programme en correspondance aux états de commutation des touches de fonction (S2-S7).

9. Machine à coudre selon au moins l'une des revendications précédentes, **caractérisée en ce que** le moyen à logique de programme communique avec une commande de la machine à coudre par un conducteur de bus à plusieurs fils.
